# EUROPÄISCHE PATENTSCHRIFT

(11) **EP 1 700 276 B1**
(45) Veröffentlichungstag und Bekanntmachung des Hinweises auf die Patenterteilung: **16.10.2013**
(21) Anmeldenummer: 04804106.5
(22) Anmeldetag: 20.12.2004
(51) Int. Cl.: G07D 7/00

(54) **BANKNOTENBEARBEITUNGSMASCHINE UND VERFAHREN FÜR DAS ERKENNEN VON GEFÄLSCHTEN BANKNOTEN**
BANK NOTE PROCESSING MACHINE AND METHOD FOR IDENTIFYING FORGED BANK NOTES
MACHINE DE TRAITEMENT DES BILLETS DE BANQUE ET PROCEDE POUR RECONNAITRE DES FAUX BILLETS DE BANQUE

(30) Priorität: 23.12.2003 DE 10360859
(43) Veröffentlichungstag der Anmeldung: 13.09.2006
(73) Patentinhaber: Giesecke & Devrient GmbH, 81677 München (DE)
(72) Erfinder: SCHMALZ, Steffen, 81375 München (DE); HOLL, Norbert, 82110 Germering (DE)
(86) Internationale Anmeldenummer: PCT/EP2004/014507
(87) Internationale Veröffentlichungsnummer: WO 2005/064549

(56) Entgegenhaltungen:
- EP-A- 1 255 232
- US-A1- 2003 132 281
- C. SANSONE AND M VENTO: "Signature Verification: Increasing Performance by a Multi-Stage System" PATTERN ANALYIS & APPLICATIONS, Bd. 3, 2000, Seiten 169-181, XP002322573 LONDON

## Beschreibung

Die Erfindung betrifft ein Verfahren für das Erkennen von gefälschten Banknoten.

Banknotenbearbeitungsmaschinen werden dazu verwendet Banknoten hinsichtlich ihrer Eigenschaften, wie Echtheit, Zustand, Art der Banknote usw., zu überprüfen. In Abhängigkeit vom Ergebnis der Überprüfung können die Banknoten beispielsweise akzeptiert, sortiert, gespeichert, zerstört usw. werden. Dabei kommt der Erkennung von gefälschten Banknoten eine besondere Bedeutung zu. Zur Erkennung von Banknoten und zur Unterscheidung der echten Banknoten von Fälschungen ist es üblich, anhand von echten Banknoten Kriterien oder Vergleichsdaten abzuleiten, die eine Erkennung der einzelnen Banknote hinsichtlich Währung und Denomination sowie deren Echtheit erlauben. Sind für bestimmte Banknoten, d. h. eine bestimmte Denomination einer bestimmten Währung, Fälschungen bekannt geworden, so werden auch diese Fälschungen für die Ableitung der Vergleichsdaten verwendet. Dazu werden die echten Banknoten und Fälschungen, mit einer Banknotenbearbeitungsmaschine bearbeitet, um Daten der Sensoren der Banknotenbearbeitungsmaschine für die echten Banknoten und Fälschungen zu erzeugen. Aus den Daten der Sensoren werden dann, in teilweise sehr aufwendigen Bearbeitungsschritten, Vergleichsdaten für die Erkennung der Banknoten und die Überprüfung ihrer Echtheit abgeleitet.

Es hat sich jedoch gezeigt, daß sich insbesondere bei der Beurteilung der Echtheit von Banknoten besondere Probleme ergeben können, falls zusätzlich zu den bei der Erzeugung der Vergleichsdaten berücksichtigen Fälschungen neuartige Fälschungen auftauchen. In diesen Fällen kann es vorkommen, daß die neuartigen Fälschungen nicht erkannt werden und somit als echte Banknoten beurteilt werden.

Selbstverständlich ist es in den geschilderten Fällen möglich, erneut Vergleichsdaten abzuleiten, wobei neben den echten Banknoten und bisher bekannten Fälschungen auch die neuartigen Fälschungen berücksichtigt werden. Ein derartiges Vorgehen weist jedoch den Nachteil auf, daß die gesamten Vergleichsdaten zumindest für die betroffene Art von Banknoten, d. h. die betroffene Denomination einer bestimmten Währung, abgeleitet werden müssen. Zudem müssen zumindest die Vergleichsdaten für die bestimmte Art von Banknoten in den Banknotenbearbeitungsmaschinen ausgetauscht werden. Dabei kann es zu Inkompatibilitätsproblemen mit den Vergleichsdaten der anderen Arten von Banknoten kommen. Um dies sicher vermeiden zu können, werden daher üblicher Weise die gesamten Vergleichsdaten neu erzeugt, um in den Banknotenbearbeitungsmaschinen die bisher verwendeten Vergleichsdaten zu ersetzen. Dabei entsteht jedoch erheblicher Aufwand, da große Datenvolumina zu bewältigen sind. Wegen des geschilderten erheblichen Aufwands ergibt sich bei der bekannten Vorgehensweise zudem das Problem, daß neuartige Fälschungen nicht bereits kurz nach ihrem Auftreten berücksichtigt werden können, da bereits die Ableitung und Erzeugung der Vergleichsdaten einen erheblichen Zeitraum in Anspruch nimmt.

Es ist Aufgabe der vorliegenden Erfindung, ein Verfahren für das Erkennen von gefälschten Banknoten anzugeben, bei denen neuartige Fälschungen mit geringem Aufwand sicher und bereits relativ kurze Zeit nach dem Auftreten der neuartigen Fälschungen erkannt werden können.

Diese Aufgabe wird erfindungsgemäß durch ein Verfahren für das Erkennen von gefälschten Banknoten, mit den Merkmalen des Anspruchs 1 gelöst.

Aus der US 2003/0132281 A1 ist eine Vorrichtung für die Bearbeitung von Dokumenten bekannt. Diese Vorrichtung weist eine Einrichtung zur Erzeugung eines Vollbildes der zu bearbeitenden Dokumente, z. B. Banknoten, auf. Zusätzlich sind Einrichtungen vorhanden, welche dazu dienen die Art der Banknoten und deren Echtheit zu erkennen. Wird von der zusätzlichen Einrichtung festgestellt, daß eine bearbeitete Banknote eine Fälschung ist, ist es bei dieser Vorrichtung vorgesehen, die Seriennummer der Banknote aus dem Vollbild der Banknote zu lesen und dies in einem Speicher der Vorrichtung abzulegen. Nachfolgende Banknoten können dann daraufhin überprüft werden, ob sie die als Fälschung erkannte Seriennummer aufweisen, weshalb sie dann als Fälschung anzusehen sind.

Die aus US 2003/0132281 A1 bekannte Vorrichtung weist somit ebenfalls den Nachteil auf, daß nur Fälschungen erkannt werden können, die aufgrund der bereits vorliegenden Vergleichsdaten mittels der zusätzlichen Einrichtung für die Erkennung der Echtheit als Fälschungen erkannt werden können. Neuartige Fälschungen, die mit den bereits vorliegenden Vergleichsdaten nicht als Fälschungen erkennbar sind, werden deshalb weiterhin von der bekannten Vorrichtung als echt akzeptiert.

Aus der EP 1255 232 A1 ist zudem eine Vorrichtung für die Bearbeitung von Banknoten bekannt, die Banknoten unabhängig von deren Lage bearbeiten kann.

In dem Artikel "Signature Verification: Increasing Performance by a Multi-Stage System" von C. Sansone und M. Vento, erschienen in Pattern Analysis & Applications, Bd. 3, 2000, Seiten 169-181, London, ist zudem bekannt, daß die Erkennung von Unterschriften mittels eines mehrstufigen Prozesses durchgeführt werden kann.

Bei dem erfindungsgemäßen Verfahren für das Erkennen von gefälschten Banknoten wird davon ausgegangen, die zu überprüfenden Banknoten mit Vergleichsdaten, die von echten Banknoten und bekannten Fälschungen abgeleitet sind, zu verglichen, wobei zusätzliche Vergleichsdaten für neuartige Fälschungen, die mit den für die echten Banknoten und bekannten Fälschungen abgeleiteten Vergleichsdaten nicht als Fälschungen erkannt werden, verwendet werden, und die zu überprüfenden Banknoten sowohl mit den Vergleichsdaten, als auch mit den zusätzlichen Vergleichsdaten für neuartige Fälschungen verglichen werden, um festzustellen, ob eine gefälschte Banknote vorliegt.

Durch die Verwendung von zusätzlichen Vergleichsdaten für neuartige Fälschungen kann erreicht werden, daß Fälschungen auch dann sicher erkannt werden können, wenn diese bei der ursprünglichen Erzeugung der verwendeten Vergleichsdaten nicht berücksichtigt werden konnten, da die Merkmale, über welche die neuartigen Fälschungen erkannt werden können, in den zusätzlichen Vergleichsdaten enthalten sind. Aufgrund der Trennung der Vergleichsdaten und der zusätzlichen Vergleichsdaten ist es zudem möglich kurzfristig zu reagieren und für jede neuartige Fälschung sofort zusätzliche Vergleichsdaten zur Verfügung zu stellen, so daß kurzfristig auf neuartige Fälschungen reagiert werden kann.

Weitere Vorteile der vorliegenden Erfindung ergeben sich aus den abhängigen Ansprüchen sowie der nachfolgenden Beschreibung einer Ausführungsform anhand einer Figur.

Die Figur zeigt eine schematische Darstellung eines prinzipiellen Aufbaus einer Banknotenbearbeitungsmaschine für die Erkennung von gefälschten Banknoten.

Die Banknotenbearbeitungsmaschine 10 weist ein Eingabefach 20 für die Eingabe von zu bearbeitenden Banknoten 21 auf, in welches ein Vereinzeler 22 eingreift. Der Vereinzeler 22 erfaßt jeweils eine der zu bearbeitenden Banknoten 21 und übergibt die einzelne Banknote einem Transportsystem 23, welches die einzelne Banknote durch eine Sensoreinrichtung 30 transportiert. In der Sensoreinrichtung 30 werden Merkmale jeder einzelnen Banknote erfaßt, die beispielsweise für die Beurteilung der Echtheit, der Art (Währung, Denomination), des Zustands usw. der Banknote relevant sind. Derartige Merkmale können beispielsweise mechanisch, akustisch, optisch, elektrisch und/ oder magnetisch erfaßt werden. Bekannte Echtheitsmerkmale umfassen beispielsweise Druckfarben mit besonderen optischen und/oder magnetischen Eigenschaften, metallische oder magnetische Sicherheitsfäden, die Verwendung von aufhellerfreiem Banknotenpapier, in einem elektrischen Schaltkreis enthaltene Informationen usw. Die Art der Banknote wird z. B. durch ihre Größe, Druckmuster, Farben usw. festgelegt, wohingegen der Zustand der Banknote beispielsweise aus dem optischen Erscheinungsbild (Verschmutzung) abgeleitet werden kann. Die Merkmale werden von der Sensoreinrichtung 30 erfaßt und entsprechende Daten der Sensoreinrichtung 30 an eine Steuereinrichtung 40 übergeben.

Von der Steuereinrichtung 40 werden die Daten der erfaßten Merkmale mit Vergleichsdaten verglichen, welche die Erkennung von echten bzw. gefälschten und/ oder fälschungsverdächtigen Banknoten, die Art der Banknoten, den Zustand der Banknoten usw. ermöglichen. Die Vergleichsdaten sowie für den Betrieb der Banknotenbearbeitungsmaschine 10 erforderliche Programme liegen als Software vor und sind in der Steuereinrichtung 40 bzw. einem der Steuereinrichtung 40 zugeordneten, nichtflüchtigen Speicher 41 gespeichert. Der nichtflüchtige Speicher 41 kann z. B. von einem EEPROM oder einem Flash-Speicher gebildet werden. Weiterhin kann ein nicht dargestellter Arbeitsspeicher mit der Steuereinrichtung 40 verbunden sein, der von der Steuereinrichtung 40 für die Ausführung der Software verwendet wird.

Die im nichtflüchtigen Speicher 41 gespeicherten Vergleichsdaten werden für jede Art von Banknote erzeugt, also insbesondere für jede Denomination der Währungen, die mit der Banknotenbearbeitungsmaschine 10 bearbeitet werden sollen. Die Vergleichsdaten werden erzeugt, indem eine Anzahl echter Banknoten jeder Denomination und Währung mittels der Sensoreinrichtung 30 oder einer ähnlich aufgebauten, anderen Sensoreinrichtung abgetastet werden und dabei die oben beschriebenen Merkmale erfaßt und entsprechende Daten erzeugt werden. Zusätzlich werden - falls bekannt - in gleicher Weise Fälschungen der jeweiligen Denomination und Währung bearbeitet und dabei besonders als Fälschungen gekennzeichnet. Aus den Daten der echten Banknoten sowie der Fälschungen werden für jede Denomination jeder Währung Vergleichsdaten erzeugt, die geeignet sind, die jeweilige Denomination und Währung zu erkennen sowie deren Echtheit zu überprüfen. Es können auch getrennt Vergleichsdaten für die Erkennung, d. h. Feststellung von Denomination und Währung, und Überprüfung der Echtheit erzeugt werden, so daß Vergleichsdaten zur Erkennung und separat Vergleichsdaten zur Echtheitsprüfung zur Verfügung stehen. Um bei der späteren Bearbeitung von Banknoten unabhängig von der jeweiligen Lage der einzelnen Banknoten zu sein, werden die Vergleichsdaten üblicher Weise für alle vier möglichen Lagen der Banknoten erzeugt. Die entsprechenden Vergleichsdaten werden in gleicher Weise für alle Denominationen aller Währungen erzeugt, die überprüft werden sollen.

Anhand der von der Steuereinrichtung 40 durchgeführten Überwachung bzw. Überprüfung der jeweiligen Banknote werden im Transportsystem 23 angeordnete Weichen 24, 26 angesteuert, um beispielsweise gefälschte und/ oder fälschungsverdächtige Banknoten in einem Ausgabefach 25 abzulegen, wohingegen als echt eingestufte Banknoten in einem anderen Ausgabefach 27 abgelegt werden können. Das Transportsystem 23 kann darüber hinaus fortgesetzt sein, so daß die Banknoten einer weiteren Bearbeitung 28 zugeführt werden können, z. B. weiteren Ausgabefächern, einem Safe oder einer Kassette, einem Schredder usw.

Zur Steuerung der Banknotenbearbeitungsmaschine 10 durch einen Bediener ist eine Ein-/ Ausgabeeinrichtung 45 mit der Steuereinrichtung 40 verbunden, um beispielsweise bestimmte Bearbeitungsmodi auswählen zu können, beziehungsweise den Bediener über die Bearbeitung der Banknoten 21 zu informieren.

Die exemplarisch beschriebene Banknotenbearbeitungsmaschine 10 kann dazu verwendet werden, Banknoten zu zählen, prüfen, sortieren usw. Ebenso ist es denkbar, daß die Banknotenbearbeitungsmaschine 10 einen automatischen Schalter bildet, der beispielsweise für die Einzahlung von Banknoten verwendet werden kann. Die Banknotenbearbeitungsmaschine 10 kann aber auch Bestandteil eines Verkaufsautomaten sein.

Bei der Herstellung oder Konfiguration der Banknotenbearbeitungsmaschine 10 kann es vorgesehen sein, daß die erforderliche Software, insbesondere die Vergleichsdaten, bereits vorab in dem nichtflüchtigen Speicher 41 gespeichert wird. Zusätzlich ist eine Schnittstelle 42 vorhanden, welche es erlaubt die im nichtflüchtigen Speicher 41 gespeicherte Software bzw. die Vergleichsdaten ganz oder teilweise zu ersetzen und/oder um zusätzliche Bestandteile zu ergänzen. Dazu kann die Schnittstelle 42 z. B. als Modem, Netzwerkanschluß, Internetanschluß, als parallele, serielle oder USB-Schnittstelle, oder auch als Leseeinrichtung für eine optischen oder magnetischen Speicher usw. ausgestaltet sein.

Werden neuartige Fälschungen entdeckt, werden die neuartigen Fälschungen in der oben beschriebenen Weise mit der Banknotenbearbeitungsmaschine 10 oder einer der Sensoreinrichtung 30 entsprechenden Sensoreinrichtung bearbeitet und die Daten der Merkmale der neuartigen Fälschung werden erzeugt. Aus den Daten werden zusätzliche Vergleichsdaten für die neuartige Fälschung abgeleitet. Dazu eignen sich Abweichungen der neuartigen Fälschung von echten Banknoten besonders. Die Abweichungen können von einer Bedienperson erkannt und ausgewählt werden, beispielsweise weil die Abweichungen der neuartigen Fälschung sichtbar sind. Es ist jedoch auch möglich, daß die oben beschriebenen Daten bzw. Vergleichsdaten der echten Banknoten verwendet werden. In diesem Fall werden die von der Sensoreinrichtung 30 stammenden Daten der neuartigen Fälschung mit den Daten bzw. Vergleichsdaten der echten Banknoten verglichen, wobei der Vergleich von der Bedienperson oder automatisch, z. B. durch die Steuereinrichtung 40, vorgenommen werden kann. Aus den derart gewonnenen Abweichungen werden Vergleichsdaten für die neuartige Fälschung abgeleitet und erzeugt. Wie oben beschrieben, kann es vorgesehen sein, daß Vergleichsdaten für jede der vier möglichen Lagen der Banknote, d. h. neuartige Fälschung, abgeleitet und erzeugt werden, damit die Erkennung der neuartigen Fälschung später unabhängig von der jeweiligen Lage erfolgen kann.

Die Vergleichsdaten der neuartigen Fälschungen können dann an beliebig viele Banknotenbearbeitungsmaschinen 10 verteilt, über die Schnittstelle 42 geladen und in den nichtflüchtigen Speicher 41 gespeichert werden.

Bei der Bearbeitung von Banknoten 21 mit der Banknotenbearbeitungsmaschine 10 werden die zu bearbeitenden Banknoten 21 danach sowohl mit den bereits im nichtflüchtigen Speicher 41 vorhandenen Vergleichsdaten, als auch mit den über die Schnittstelle 42 nachträglich geladenen zusätzlichen Vergleichsdaten der neuartigen Fälschungen verglichen. Werden anhand der Vergleichsdaten für die neuartigen Fälschungen Banknoten als Fälschungen erkannt, werden diese entsprechend der üblichen Vorgehensweise als Fälschungen gekennzeichnet und entsprechend behandelt, z. B. in dem Ausgabefach 25 abgelegt.

Aus der obigen Beschreibung wird offensichtlich, daß für jede neuartige Fälschung Vergleichsdaten aus der jeweiligen neuartigen Fälschung abgeleitet, erzeugt und den Banknotenbearbeitungsmaschinen zur Verfügung gestellt werden müssen. Es ist aber auch möglich, mehrere neuartige Fälschungen gleichzeitig zu berücksichtigen und für diese gemeinsame zusätzliche Vergleichsdaten zu erzeugen. Dabei ist es besonders vorteilhaft neuartige Fälschungen zu gemeinsamen zusätzlichen Vergleichsdaten zusammenzufassen, die Banknoten einer bestimmten Art betreffen, d. h. neuartige Fälschungen von Banknoten einer bestimmten Währung und Denomination, z. B. 50 € Banknoten.

Die Überprüfung der Banknoten kann effektiver durchgeführt werden, wenn in der Banknotenbearbeitungsmaschine 10 durch die Steuereinrichtung 40 zuerst ermittelt wird, um welche Art von Banknote es sich handelt, d. h. welcher Währung die Banknote angehört und welche Denomination sie aufweist. Wurde bereits bei der Überprüfung der Echtheit der Banknote mit den ursprünglich im nichtflüchtigen Speicher 41 vorhandenen Vergleichsdaten festgestellt, daß es sich um eine Fälschung handelt, kann eine weitere Überprüfung entfallen. Ansonsten wird anschließend gezielt überprüft, ob zu der ermittelten Art von Banknote (Währung, Denomination) zusätzliche Vergleichsdaten für neuartige Fälschungen vorliegen. Liegen keine Vergleichsdaten vor, kann die Überprüfung beendet werden. Im Falle des Vorliegens von Vergleichsdaten für eine oder mehrere neuartige Fälschungen können die entsprechenden Vergleichsdaten mit den Daten der Sensoreinrichtung 30 für die jeweilige Banknote verglichen werden, um festzustellen, ob die jeweilige Banknote gefälscht ist.

Es ist aber auch möglich, daß zuerst eine Überprüfung der Daten der Sensoreinrichtung 30 der jeweiligen Banknote mit der oder den zusätzlichen Vergleichsdaten für neuartige Fälschungen erfolgt und anschließend die Überprüfung mit den ursprüngliche vorhanden Vergleichsdaten.

Neben der beschriebenen Ausführungsform ist eine Vielzahl von Abwandlungen möglich.

Beispielsweise können die Banknoten bei ihrer Bearbeitung in der Banknotenbearbeitungsmaschine 10 vom Transportsystem 23 entlang ihrer langen oder kurzen Kanten transportiert werden. Es ist offensichtlich, daß je nach Auslegung des Transportsystems 23 entsprechende Vergleichsdaten zur Verfügung gestellt werden müssen, da die Vergleichsdaten von der Transportrichtung der Banknoten abhängen.

Bei einer anderen Abwandlung der beschriebenen Ausführungsform kann es vorgesehen sein, daß die Steuereinrichtung 40, der nichtflüchtige Speicher 41, die Sensoreinrichtung 30 usw. nicht wie dargestellt direkt miteinander verbunden sind, sondern über einen oder mehrere Datenbusse.

Eine weitere Abwandlung kann darin bestehen, daß für die Sensoreinrichtung 30 eine separate Steuereinrichtung und/oder ein separater nichtflüchtiger Speicher vorgesehen ist, welche die Überprüfung der Banknoten durchführt und das Ergebnis der Überprüfung der Banknoten an die Steuereinrichtung 40 weiterleitet, damit diese in oben beschriebener Weise die Steuerung der Banknotenbearbeitungsmaschine 10 vornehmen kann. In diesem Fall kann es vorgesehen sein, daß Software getrennt für die Steuereinrichtung 40 und die separate Steuereinrichtung zur Verfügung gestellt und geladen wird. Ebenso kann die Software für beide Steuereinrichtungen zusammen zur Verfügung gestellt und geladen werden.

## Patentansprüche

1. Verfahren für das Erkennen von gefälschten Banknoten, bei dem die zu überprüfenden Banknoten mit Vergleichsdaten, die von echten Banknoten und bekannten Fälschungen abgeleitet sind, verglichen werden, wobei zusätzliche Vergleichsdaten für neuartige Fälschungen, die mit den für die echten Banknoten und bekannten Fälschungen abgeleiteten Vergleichsdaten nicht als Fälschungen erkannt werden, zur Verfügung gestellt werden, und die zu überprüfenden Banknoten sowohl mit den Vergleichsdaten, als auch mit den zusätzlichen Vergleichsdaten für neuartige Fälschungen verglichen werden, um festzustellen, ob eine gefälschte Banknote vorliegt,
**dadurch gekennzeichnet, daß** zu überprüfende Banknoten mit den Vergleichsdaten verglichen werden, um deren Art gemäß Währung und Denomination sowie deren Echtheit festzustellen, und daß ein Verglich mit den zusätzlichen Vergleichsdaten für neuartige Fälschungen nur erfolgt, falls für die festgestellte Art von Banknoten gemäß Währung und Denomination Vergleichsdaten für neuartige Fälschungen vorliegen, und falls bei der Überprüfung mit den Vergleichsdaten die Echtheit der zu überprüfenden Banknoten festgestellt wurde.

2. Verfahren nach Anspruch 1, **dadurch gekennzeichnet, daß** Vergleichsdaten und zusätzliche Vergleichsdaten für neuartige Fälschungen für jede mögliche Lage der Banknoten vorliegen.

3. Verfahren nach einem der Ansprüche 1 oder 2, **dadurch gekennzeichnet, daß** die zusätzlichen Vergleichsdaten für neuartige Fälschungen nach dem erstmaligen Auftreten der neuartigen Fälschung von der neuartigen Fälschung abgeleitet und erzeugt werden.

## Claims

1. A method for recognizing forged bank notes, in which the bank notes to be checked are compared with comparative data that are derived from authentic bank notes and known forgeries, wherein additional comparative data for new types of forgeries, which are not recognized as forgeries with the comparative data derived for the authentic bank notes and known forgeries, are provided, and the bank notes to be checked are compared both with the comparative data and with the additional comparative data for new types of forgeries so as to determine whether a forged bank note is present, **characterized in that** bank notes to be checked are compared with the comparative data so as to determine their type according to currency and denomination as well as their authenticity, and that a comparison with the additional comparative data for new types of forgeries is only effected, if comparative data for new types of forgeries are present for the determined type of bank notes according to currency and denomination, and if upon the check with the comparative data the authenticity of the bank notes to be checked was determined.

2. The method according to claim 1, **characterized in that** comparative data and additional comparative data for new types of forgeries are present for each possible position of the bank notes.

3. The method according to any of claims 1 or 2, **characterized in that** the additional comparative data for new types of forgeries are derived and produced from the new type of forgery after the first occurrence of the new type of forgery.

## Revendications

1. Procédé de détection de billets de banque contrefaits, dans lequel les billets de banque à vérifier sont comparés avec des données comparatives dérivées de billets de banque authentiques et de contrefaçons connues, des données comparatives supplémentaires pour contrefaçons nouvelles qui, avec les données comparatives dérivées pour les billets de banque authentiques et contrefaçons connues, ne sont pas détectées en tant que contrefaçons, étant mises à disposition, et les billets de banque à vérifier étant comparés non seulement avec les données comparatives, mais aussi avec les données comparatives supplémentaires pour contrefaçons nouvelles, afin de constater s'il y a un billet de banque contrefait, **caractérisé en ce que** des billets de banque à vérifier sont comparés avec les données comparatives afin de constater leur genre quant à la devise et dénomination ainsi que leur authenticité, et **en ce qu'**une comparaison avec les données comparatives supplémentaires pour contrefaçons nouvelles n'a lieu que dans le cas où, pour le genre de billets de banque constaté quant à la devise et dénomination, il y a des données comparatives pour contrefaçons nouvelles, et dans le cas où, lors de la vérification avec les données comparatives, l'authenticité des billets de banque à vérifier a été constatée.

2. Procédé selon la revendication 1, **caractérisé en ce qu'**il y a des données comparatives et des données comparatives supplémentaires pour contrefaçons nouvelles pour toute position possible des billets de banque.

3. Procédé selon une des revendications 1 ou 2, **caractérisé en ce que** les données comparatives supplémentaires pour contrefaçons nouvelles sont, après la première survenance de la contrefaçon nouvelle, dérivées de la contrefaçon nouvelle et générées.
